# EUROPÄISCHE PATENTSCHRIFT

(11) **EP 1 604 913 B1**
(45) Veröffentlichungstag und Bekanntmachung des Hinweises auf die Patenterteilung: **18.05.2011**
(21) Anmeldenummer: 04030541.9
(22) Anmeldetag: 23.12.2004
(51) Int. Cl.: B65D 75/00

(54) **Verpackung für Lebensmittel**
Food package
Emballage pour produit alimentaire

(30) Priorität: 11.06.2004 DE 102004028490
(43) Veröffentlichungstag der Anmeldung: 14.12.2005
(62) Teilanmeldung aus: 06006479.7
(73) Patentinhaber: "Deutsche See" GmbH, 27572 Bremerhaven (DE)
(72) Erfinder: Feldmann, Andre, 22299 Hamburg (DE); Schultchen, Arne, 22299 Hamburg (DE)
(74) Vertreter: Hauck Patent- und Rechtsanwälte

(56) Entgegenhaltungen:
- BE-A- 867 258
- DE-A1- 2 802 385
- DE-A1- 4 402 678
- FR-A- 1 476 767
- FR-A- 2 729 642
- FR-A- 2 794 430
- JP-A- 8 011 935
- US-A- 3 298 506
- US-B1- 6 335 042
- PATENT ABSTRACTS OF JAPAN Bd. 1996, Nr. 05, 31. Mai 1996 (1996-05-31) & JP 08 011935 A (ITOUKEI PACK SANGYO KK), 16. Januar 1996 (1996-01-16)

## Beschreibung

Die vorliegende Erfindung betrifft eine Verpackung für Lebensmittel, insbesondere Fisch und Fischerzeugnisse, die als Frischfisch und/oder Räucherfisch oder in sonstigen Zubereitungen vorliegen können, aber auch für Geflügel, Salate und dergleichen.

Aus DE 2992039621 ist eine Verpackung für Fisch oder Fischerzeugnisse bekannt, die einen Behälter und eine um den Behälter gelegte Schrumpffolie aus gasdichtem bzw. hochdichtem Kunststoffmaterial aufweist, wobei eine Schutzgasfüllung im Behälter vorgesehen ist, die einen Anteil von 1-20% Sauerstoff aufweist.

Aus DE 19508484 A1 ist eine schalenförmige Verpackung für flüssigkeitsabsondernde Nahrungsmittel, wie beispielsweise Fisch, bekannt, die mit einem Boden und davon abstehenden vier Seitenwänden versehen ist. Der Boden weist eine Unterschicht und eine Oberschicht auf, zwischen denen ein Flüssigkeitsaufnahmeraum gebildet ist. Die Oberschicht des Bodens ist mit einer oder mehreren Öffnungen versehen, die mit dem Flüssigkeitsaufnahmeraum in Verbindung stehen. Die Verpackung besteht aus einem nicht geschäumten Kunststoffmaterial.

Aus DE 148718 A1 ist eine raupenförmige Nahrungsmittelhülle bekannt, die aus einer einseitig verschlossenen, nahtlosen, schlauchförmigen Hülle besteht, die auf ihrer Außenseite mit einem Nahrungsmittelzusatzstoff beschichtet ist.

Aus DE 2 802 385 ist eine Haltevorrichtung für Würstchen, Kekse und dergleichen bekannt. Die Haltevorrichtung besteht aus einem Papp- oder Kartonzuschnitt in länglicher Form, der in Längsrichtung an den Seiten zwei über gekrümmte Stauch- oder Prägelinien verbundene Randteile aufweist. Zum Greifen des Würstchens werden die beiden Randteile zusammengedrückt und so das Würstchen in der Würstchenschale gehalten.

Aus GB 2 339 756 ist eine Lebensmittelverpackung mit einer gefalteten Schale bekannt. Die Seitenwände der Schale sind über konvex gekrümmte Faltlinien an der Schale angelenkt. Die Seitenwände werden mit einem Verpackungsmaterial verklebt, das die Schale auskleidet. In einem verpackten Zustand wird das Verpackungsmaterial um den zu verpackenden Gegenstand umgeschlagen, sodass die Seitenwände in einer aufrechten Position gehalten werden.

Aus US 3,298,506, das als nächstliegender Stand der Technik gilt, ist eine Verpackung für eine Halsbinde, eine sogenannte Fliege bekannt. Die Verpackung besitzt ein schalenförmiges Element, dessen Seitenwände aufgerichtet werden. Das schalenförmige Element besitzt zusätzlich angelenkte Wandelemente, die über Seitenklappen die Seitenwände in der aufgerichteten Position hält. Ferner sind Einsteckmittel vorgesehen, um den Boden des schalenförmigen Elements mit einem weiteren Wandabschnitt zu verbinden. Umgeben wird das Element von einer transparenten Folie.

Im Bereich der Fischverpackungen aber auch bei Verpackungen für andere Lebensmittel wird zwischen Transport- und Präsentationsverpackung unterschieden. Die Transportverpackungen dienen dazu, das Lebensmittel bei der Verteilung zu den Geschäften sicher zu verpacken und zu transportieren. Die Präsentationsverpackungen dienen dazu, das Lebensmittel dem Käufer im Geschäft ansprechend zu präsentieren. Aufgrund ihres unterschiedlichen Einsatzes und ihrer unterschiedlichen Verwendungszwecke müssen Transport- und Präsentationsverpackungen unterschiedlichen Ansprüchen genügen.

Der vorliegenden Erfindung liegt die Aufgabe zugrunde, eine insbesondere zur Präsentation von Lebensmitteln, wie beispielsweise von Fisch und Fischerzeugnissen geeignete Verpackung bereitzustellen, die mit einfachen Mitteln eine ansprechende Präsentation des Produkts gestattet und zugleich Beschädigungen vermeidet.

Erfindungsgemäß wird die Aufgabe durch eine Verpackung mit den Merkmalen aus Anspruch 1 gelöst. Vorteilhafte Ausgestaltungen bilden die Gegenstände der Unteransprüche.

Die erfindungsgemäße Verpackung besteht aus einem Schalenelement und einer Umhüllung aus Folienmaterial. Das Schalenelement besitzt ein Bodenelement und mindestens eine Seitenwand. Im verpackten Zustand umschließt das Folienmaterial das Schalenelement und hält die mindestens eine Seitenwand in einer aufgerichteten Position. In der aufgerichteten Position bildet die mindestens eine Seitenwand einen Winkel mit dem Bodenelement und ist insbesondere aus einer Hauptebene des Bodenelements herausgeneigt. Erfindungsgemäß ist die mindestens eine Seitenwand entlang einer gebogenen Faltlinie an dem Bodenelement angelenkt. Im nicht verpackten Zustand liegt das Schalenelement flach mit der oder den Seitenwänden. Ist die Umhüllung aufgebracht, so ist die Seitenwand aufgerichtet, wobei die gebogene Faltlinie ein Umknicken dieser auf das Bodenelement verhindert, so daß eine schalenförmige Verpackung entsteht. Unter einer gebogenen Faltlinie im Sinne der Erfindung wird jede nicht vollständig gerade Linie verstanden, also beispielsweise auch stückweise gerade Polygonzüge oder geknickte Abschnitte mit stückweise geradem oder gebogenem Verlauf.

In einer bevorzugten Ausgestaltung sind zwei Seitenwände vorgesehen, die an gegenüberliegenden Seiten des Bodenelements angelenkt sind. Es sind aber auch Ausgestaltungen mit einer, drei oder mehr Seitenwänden möglich.

Die Faltlinien der Seitenwände sind vorzugsweise zueinander entgegengesetzt gekrümmt, wobei das Bodenelement ausgehend von der Mitte der Faltlinien eine zunehmende Breite besitzt. Das Bodenelement erhält durch die gebogene Faltlinie eine taillierte Form.

Vorzugsweise besitzt die Faltlinie ungefähr die Form eines Kreis- oder Hyperbelbogens, wobei die Faltlinien entgegengesetzt gekrümmt einander gegenüberliegen.

In einer möglichen Ausgestaltung besitzt jede der Seitenwände eine entlang dem Bodenelement variierende Wandhöhe in der aufgerichteten Position. In der aufgerichteten Position befindet sich das Bodenelement unten und die Kante der Seitenwände bilden den seitlichen oberen Rand der Schale.

In einer bevorzugten Ausgestaltung besitzen die Seitenwände einen geschwungenen oberen Rand, bevorzugt mit einem Bereich größerer Wandhöhe und einem Bereich geringerer Wandhöhe. Die Bereiche jeder Seitenwand bilden bevorzugt einen wellenförmigen oberen Rand.

Besonders bevorzugt sind die Seitenwände kongruent, also formgleich ausgebildet, und mit entgegengesetzter Orientierung an dem Bodenelement angeordnet, so daß der Bereich größerer Wandhöhe an einer Seitenwand dem Bereich mit geringerer Wandhöhe an der anderen Seitenwand gegenüberliegt. Bevorzugt besitzen die Seitenwände abgerundete Ecken.

Aufgrund der gebogenen Faltlinie besitzt das Bodenelement im aufgerichteten Zustand der Seitenwände eine gebogene Form, bei der die Ränder des Bodenelements zwischen den Seitenwänden angehoben sind. Mit der gebogenen Faltlinie für die Seitenelemente entsteht aus dem flachen Zuschnitt ein schalenförmiger Behälter mit zwei aufgerichteten Seitenwänden und einem gekrümmten Bodenelement.

Das Bodenelement besitzt bevorzugt jeweils einen gradlinigen Rand zwischen den Seitenwänden, die beispielsweise parallel zueinander verlaufen.

Bevorzugt wird eine Schrumpffolie als Umhüllung für die erfindungsgemäße Verpackung vorgesehen. Eine Schrumpffolie übt im aufgeschrumpften Zustand eine zum Zentrum des Behälters gerichtete Kraft auf die Seitenwände aus. Normalerweise macht diese Kraft eine besondere Ausgestaltung des Zuschnitts erforderlich, damit durch die von der Schrumpffolie ausgeübte Kraft der Behälter nicht verformt wird. Bei der erfindungsgemäßen Verpackung wird die Kraft der Schrumpffolie gerade dazu ausgenutzt, um die Verpackung in der aufgerichteten Position zu halten. Die Seitenwände können aufgrund der Schrumpffolie nicht nach außen wegklappen. Ein Umklappen nach innen zu dem Bodenelement ist nicht möglich, da die Faltlinien gebogen sind und so das entsprechend verformte Bodenelement ein Umklappen nach innen verhindert.

Es ist möglich, eine Einlage zur Aufnahme von Fett und/oder Flüssigkeit auf dem Bodenelement anzuordnen. Zusätzlich oder alternativ kann die Einlage das Bodenelement verstärken.

Für die Herstellung des Schalenelements bieten sich eine Reihe von unterschiedlichen Materialien an. Beispielsweise kann das Schalenelement aus Kartonmaterial, beispielsweise Papier- oder Pappmaterial hergestellt sein. Das Kartonmaterial kann mit einer entsprechenden fett- und wasserundurchlässigen Beschichtung versehen sein.

Alternativ kann das Schalenelement auch aus einem Kunststoffmaterial hergestellt sein. Hierbei bieten sich als Kunststoffmaterial beispielsweise Polypropylen (PP) oder Polyethylen (PE) oder eine Mischung dieser Kunststoffmaterialien an. Auch ist es möglich, einen geschäumten Kunststoff als Verpackungsmaterial vorzusehen, beispielsweise Styropor® oder einen Saugvlies, der geschichtet aufgebracht an seiner Außenseite eine dichte Folie und eine perforierte Folie auf der Innenseite besitzt. Auch ist es möglich, Holz oder Holzfurnier oder Kombinationen anderer Materialien mit Holz zu verwenden.

Die erfindungsgemäße Aufgabe wird ebenfalls durch ein Verfahren zum Verpacken eines Lebensmittels mit den Merkmalen aus Anspruch 26 gelöst.

Das erfindungsgemäße Verfahren ist insbesondere für das Verpacken von Fisch und Fischerzeugnissen sowie für Frisch- und Räucherfisch geeignet. In einem ersten Verfahrensschritt wird auf einen länglichen Zuschnitt mit zwei einander gegenüberliegenden Seitenwänden das zu verpackende Lebensmittel gelegt. Die Seitenwände sind über eine gekrümmte Faltlinie mit dem Zuschnitt verbunden. Faltlinie ist hierbei wieder allgemein jegliche Linie in dem Zuschnitt, die ein Umknicken der Seitenwände erlaubt, also insbesondere auch gefalzte Linien und Rill-Linien. In einem zweiten Schritt wird bei dem erfindungsgemäßen Verfahren der Zuschnitt mit dem Lebensmittel in einen Folienschlauch eingeführt, der an Kopf- und Fußende verriegelt wird. In einem nachfolgenden Schritt wird die Folie geschrumpft, wobei die Seitenwände des Zuschnitts aufgerichtet werden und ein Bodenelement nach außen gekrümmt wird. Bei dem erfindungsgemäßen Verfahren wird das Lebensmittel auf einen flachen Zuschnitt gelegt, aus dem eine schalenförmige Verpackung gebildet wird, die eine Schrumpffolie umgibt. Vor dem Schrumpfungsvorgang liegt die Folie an den Seitenwänden an. Hierbei sind die Seitenwände leicht aufgestellt, sodass der versiegelte Folienschlauch die Seitenwände leicht aufrichtet. Folienschlauch und Faltlinien sind bei dem erfindungsgemäßen Verfahren derart dimensioniert, dass der versiegelte Folienschlauch die Seitenwände leicht aufrichtet. Bevorzugt folgt die Dimensionierung so, dass bei einer sich um 20 bis 60 % verkleinernden Schrumpffolie die Seitenwände durch die Schrumpfung aufgerichtet werden.

Die Erfindung wird nachstehend anhand eines Ausführungsbeispiels näher erläutert.

Es zeigt:
- Fig. 1: den Zuschnitt der Verpackung im flachen Zustand,
- Fig 2: die aufgerichtete Verpackung mit Schrumpffolie,
- Fig. 3: einen Querschnitt durch eine aufgerichtete Verpackung,
- Fig. 4: schematische Darstellung zum Ablauf des Verfahrens,
- Fign. 5 a-c: Faltschale mit nicht stark genug gerillter Faltlinie,
- Fign. 6 a-c: Zuschnitt mit zu stark gerillter Faltlinie und
- Fign. 7 a-c: zeigen das erfindungsgemäße Schalenelement.

Fig. 1 zeigt einen abgewickelten Zuschnitt 10 für die erfindungsgemäße Verpackung. Der Zuschnitt besitzt ein Bodenelement 12 und zwei Seitenwände 14 und 16. Die Seitenwände 14 und 16 sind über gebogene Faltlinien 18 und 20 an dem Bodenelement angelenkt, wobei die Faltlinien als Rill- oder Ritzlinien ausgebildet sein können.

Das Bodenelement 12 besitzt zwei Ränder 22 und 24, die parallel zwischen den Seitenwänden 14 und 16 verlaufen. Das Bodenelement 12 weist eine viereckige Form mit zwei parallelen graden Rändern 22 und 24 und zwei nach innen gewölbte Faltlinien 18 und 20 auf. Hierdurch erhält das Bodenelement 12 eine taillierte Form.

Die Seitenwände 14 und 16 sind kongruent und seitenverkehrt an unterschiedlichen Seiten des Bodenelements 12 angelenkt. Die Seitenwand 14 besitzt einen oberen Rand 22, so daß das Seitenelement eine entlang dem Bodenelement 12 variierende Höhe besitzt. In der abgewickelten Darstellung in Fig. 1 ergibt sich die Höhe der Seitenwand 14 durch den Abstand des oberen Randes 22 von der Faltlinie 18. Seitenwand 16 besitzt den gleichen Verlauf des oberen Randes 28, jedoch verläuft die Änderung der Seitenwandhöhe in entgegengesetzter Richtung zu der von Seitenwand 14. Die Verpackung besitzt nur zwei aufgerichtete Seitenwände.

Fig. 2 zeigt eine perspektivische Ansicht der Verpackung mit einer Schrumpffolie 30. Zur besseren Darstellung ist die Schrumpffolie 30 durch einige Linien angedeutet. Die Schrumpffolie ist jedoch ohne Falten, Knicke oder dergleichen auf den Zuschnitt 10 aufgeschrumpft. Wie aus Fig. 3 ersichtlich, schließen die Seitenwände 14 und 16 einen rechten Winkel mit dem Bodenelement 12 ein. Die Schrumpffolie 30 läuft um die Schale, also das Bodenelement und die Seitenwände 14 und 16.

In Fig. 2 ist eine Hilfslinie A eingezeichnet, die eine Ablagefläche für die Verpackung andeutet. Deutlich erkennbar ist, daß die Verpackung entlang der Kanten 22 und 24 von dem Untergrund um die Höhe h beabstandet ist. Der Abstand h hängt von der Krümmung der Faltlinien 18 und 22 ab. Durch das Anheben der Ränder 22 und 24 bildet das Bodenelement 12 eine wannenartige Aufnehmung für den zu verpackenden Fisch oder die Fischerzeugnisse (nicht dargestellt).

Auf das Bodenelement 12 kann eine Aufnahme zur Absorption von Wasser und/oder Fett vorgesehen sein, die beispielsweise aus einem beschichteten Vliesmaterial besteht. Auch ist es möglich, in das Bodenelement 12 eine zusätzliche Verstärkungseinlage einzulegen, die das Bodenelement verstärkt.

Die Verpackung kann abhängig von dem zu verpackenden Fisch oder Fischerzeugnis aus unterschiedlichen Materialien bestehen. Beispielsweise kann für die Verpackung von Räucherfisch eine Pappe verwendet werden, die zusätzlich mit einer fett- und wasserundurchlässigen Schicht versehen ist. Für die Verpackung von Frischfisch kann eine Schale aus PP oder ein Kunststoffschaummaterial, beispielsweise aus Styropor®, vorgesehen sein.

Figur 4 zeigt schematisch eine Ansicht des Verpackungsvorgangs. In einem ersten Schritt 32 wird der flache Zuschnitt 10 zugeführt, der zu verpackende Fisch auf das Bodenelement 12 gelegt. Das Schalenelement 10 kann mit einem saugfähigen Vliesmaterial ausgestattet sein. Dies kann entweder - bevor der Fisch auf das Schalenelement gelegt wird - separat darauf gelegt werden oder mit dem Schalenelement verklebt sein. In einer zweiten Stufe 34 wird das Schalenelement in einen Folienschlauch eingeführt und an Kopf- und Fußende verschweißt. Der Umfang des Folienschlauchs, der um die Verpackung gelegt wird, ist auf die Falztiefe, das Endvolumen der Verpackung und die Gasmenge der Schutzgasatmosphäre abgestimmt. Das Folienmaterial kann entweder bereits als geschlossener Folienschlauch zur Verfügung stehen, oder als eine Folienbahn, die entlang der Längsrichtung zu einem Schlauch geschlossen wird. Der so gebildete Folienbeutel wird in Schritt 34 vor dem Versiegeln mit einer Schutzgasatmosphäre gefüllt. Der fertige Beutel 36 gelangt nachfolgend in einen Schrumpftunnel 38. In dem Schrumpftunnel ist Durchlaufgeschwindigkeit und Temperatur so abgestimmt, dass der Folienbeutel 36 auf das gewünschte Endvolumen schrumpft. Die Folienbeschaffenheit ist hierbei so gewählt, dass die Folie um 40 bis 60 % schrumpft. Die Falztiefe der Faltlinie ist hierbei abhängig vom verwendeten Material entsprechend gewählt. Das Aufrichten der Seitenwände erfolgt in dem Schrumpftunnel 38 mit Zusammenziehen der Schrumpffolie.

Das Zusammenspiel zwischen Faltstärke und Schrumpffolie wird anhand der nachfolgenden Figuren näher erläutert.

Figur 5 a zeigt einen Querschnitt durch das nicht aufgerichtete Schalenelement mit dem Bodenelement 12 und den Seitenwänden 14 und 16. Wie aus der eingekreisten Detailansicht kenntlich, wurde hierfür die Faltlinien 18 und 20 eine Rilltiefe von einem Drittel der Materialstärke gewählt. Figuren 5b und c zeigen das Ergebnis bei dieser Rilltiefe: Die von der Schrumpffolie 30 ausgeübte Kraft ist nicht ausreichend, um die Seitenwände 14 und 16 vollständig aufzurichten. Der durch die Faltlinien ausgeübte Widerstand ist zu groß. Wie auch in Figur 5c ersichtlich, bilden sich nach außen geneigte Seitenwände.

Figuren 6a bis 6c zeigen den umgekehrten Fall, indem eine Rilltiefe von ungefähr zwei Drittel der Materialstärke gewählt wurde. Die zu große Rilltiefe, ungefähr zwei Drittel der Materialstärke, führt zu einer zu schwachen Gegenkraft durch die Seitenwände, sodass die Schrumpffolie die Seitenwände nach innen neigt (vergl. Figur 6 c).

Figuren 7a bis 7c zeigen die erfindungsgemäße Ausgestaltung, bei der die Rilltiefe ungefähr die Hälfte der Materialstärke beträgt. Mit dieser Rilltiefe wird erreicht, dass sich bei der Verarbeitung die Seiten im wesentlichen aufrecht aufstellen.

## Patentansprüche

1. Verpackung für Lebensmittel, insbesondere für Fisch und Fischerzeugnisse sowie für Frisch- und Räucherfisch, mit
- einem Schalenelement (10), das ein Bodenelement (12) und zwei Seitenwände (14, 16) aufweist, die an gegenüberliegenden Seiten des Bodenelements angelenkt sind, und
- einer Umhüllung (30) aus Folienmaterial, die im verpackten Zustand das Schalenelement (10) umschließt und die mindestens eine Seitenwand in einer aufgerichteten Position hält,
- wobei jede der mindestens einen Seitenwand (14, 16) entlang einer gebogenen Faltlinie (18, 20) an dem Bodenelement (12) angelenkt ist, wobei die Faltlinien (18, 20) der Seitenwände zueinander entgegengesetzt gekrümmt sind und das Bodenelement (12) ausgehend von der Mitte der Faltlinien (18, 20) eine zunehmende Breite (B) besitzt, wobei jede der Seitenwände (14, 16) eine unterschiedliche Höhe (H) entlang dem Bodenelement und einen geschwungenen oberen Rand (26, 28) besitzt, mit einem Bereich größerer Wandhöhe und einem Bereich geringerer Wandhöhe, **dadurch gekennzeichnet, daß** der Bereich größerer Wandhöhe an einer der Seitenwände einem Bereich mit geringerer Wandhöhe an der anderen der Seitenwände gegenüberliegt.

2. Verpackung nach Anspruch 1, **dadurch gekennzeichnet, daß** die Faltlinien (18, 20) ungefähr die Form eines Kreis- oder Hyperbelbogens besitzen.

3. Verpackung nach Anspruch 1 oder 2, **dadurch gekennzeichnet, daß** mindestens eine Faltlinie stückweise aus geraden oder gebogenen Abschnitten besteht.

4. Verpackung nach Anspruch 1, **dadurch gekennzeichnet, daß** die Bereiche der Seitenwände einen wellenförmigen oberen Rand (26, 28) bilden.

5. Verpackung nach einem der Ansprüche 1 bis 4, **dadurch gekennzeichnet, daß** die Seitenwände kongruent ausgebildet sind, mit entgegengesetzter Orientierung zu dem Bodenelement.

6. Verpackung nach einem der Ansprüche 1 bis 5, **dadurch gekennzeichnet, daß** die Seitenwände (14, 16) abgerundete Ecken besitzen.

7. Verpackung nach einem der Ansprüche 1 bis 6, **dadurch gekennzeichnet, daß** das Bodenelement (12) jeweils einen geradlinigen Rand (22, 24) zwischen den Seitenwänden (14, 16) besitzt, wobei die Ränder (22, 24) parallel zueinander verlaufen.

8. Verpackung nach einem der Ansprüche 1 bis 7, **dadurch gekennzeichnet, daß** das Bodenelement (12) im aufgerichteten Zustand der Seitenwände gebogen ist, wobei die Kanten (22, 24) des Bodenelements um eine Höhe (h) angehoben sind.

9. Verpackung nach Anspruch 8, **dadurch gekennzeichnet, daß** das Bodenelement in aufgerichtetem Zustand der Seitenwände (14, 16) eine wannenförmige Gestalt annimmt.

10. Verpackung nach einem der Ansprüche 1 bis 9, **dadurch gekennzeichnet, daß** eine Schrumpffolie als Umhüllung (30) vorgesehen ist.

11. Verpackung nach einem der Ansprüche 1 bis 10, **dadurch gekennzeichnet, daß** eine Einlage zur Aufnahme von Fett und/oder Flüssigkeit auf dem Bodenelement (12) angeordnet ist.

12. Verpackung nach einem der Ansprüche 1 bis 11, **dadurch gekennzeichnet, daß** das Schalenelement (10) aus einem Kartonmaterial, insbesondere aus Papier- oder Pappmaterial, hergestellt ist.

13. Verpackung nach Anspruch 12, **dadurch gekennzeichnet, daß** das Kartonmaterial mit einer fett- und wasserundurchlässigen Beschichtung versehen ist.

14. Verpackung nach einem der Ansprüche 1 bis 13, **dadurch gekennzeichnet, daß** das Schalenelement (10) aus einem Kunststoffmaterial besteht.

15. Verpackung nach Anspruch 14, **dadurch gekennzeichnet, daß** Polypropylen oder Polyethylen oder eine Mischung beider als Kunststoffmaterial vorgesehen ist.

16. Verpackung nach Anspruch 15, **dadurch gekennzeichnet, daß** ein geschäumter Kunststoff als Verpackungsmaterial vorgesehen ist.

17. Verpackung nach Anspruch 14, **dadurch gekennzeichnet, daß** das Schalenelement (10) aus einem mehrschichtigen Kunststoffmaterial besteht, mit einer dichten Folie auf der Außenseite, einem wasser- und fettabsorbierenden Vliesmaterial in einer Zwischenschicht und einer perforierten Folie auf der Innenseite.

18. Verpackung nach Anspruch 1 bis 11, **dadurch gekennzeichnet, daß** das Schalenelement (10) aus Holz oder Kombinationen anderer Materialien mit Holz besteht.

19. Verpackung nach einem der Ansprüche 1 bis 18, **dadurch gekennzeichnet, dass** die gebogene Faltlinie auf 0,4 bis 0,6 der Materialstärke gerillt ist.

20. Verpackung nach Anspruch 19, **dadurch gekennzeichnet, dass** die gebogene Faltlinie auf ungefähr die Hälfte der Materialstärke gerillt ist.

## Claims

1. A food package, in particular for fish and fish products as well as for fresh fish and smoked fish, comprising
- a shell element (10), having a bottom element (12) and two lateral walls (14, 16), said lateral walls joining on opposite sides of the bottom element, and
- a wrapping (30) made of foil which in packaged state encloses the shell element (19) and which holds at least one lateral wall in an upright position,
- wherein each of the at least one lateral walls (14, 16) are joined along a curved fold line (18, 20) to the bottom element (12), wherein the fold lines (18, 20) of the lateral walls are curved opposite one another and the bottom element (12) proceeding from the middle of the fold lines (18, 20) possesses an increasing width (B), wherein each of the lateral walls (14, 16) has a different height (H) along the floor element and a curved upper edge (26, 28), with a region of greater wall height and a region of lesser wall height, **characterized in that** the region of greater wall height on one of the lateral walls faces a region with lesser wall height on the other of the lateral walls.

2. The food package according to Claim 1, **characterized in that** the fold lines (18, 20) have the approximate shape of a circular arc or hyperbolic arc.

3. The food package according to Claim 1 or 2, **characterized in that** at least one fold line consists of straight or curved sections piecewise.

4. The food package according to Claim 1, **characterized in that** the regions of the lateral walls form a wavy upper edge (26, 28).

5. The food package according to any of Claims 1 through 4, **characterized in that** the lateral walls are configured congruent, with opposing orientation to the bottom element.

6. The food package according to any of Claims 1 through 5, **characterized in that** the lateral walls (14, 16) have rounded corners.

7. The food package according to any of Claims 1 through 6, **characterized in that** the bottom element (12) has a straight edge (22, 24) respectively between the lateral walls (14, 16), wherein the edges (22, 24) run parallel to one another.

8. The food package according to any of Claims 1 through 7, **characterized in that** the bottom element (12) is curved in an upright state of the lateral walls, wherein the edges (22) of the bottom element are raised by a height (h).

9. The food package according to Claim 8, **characterized in that** the bottom element assumes a tub-shaped shape in an upright state of the lateral walls (14, 16).

10. The food package according to any of Claims 1 through 9, **characterized in that** shrink wrap is provided as the wrapping (30).

11. The food package according to any of Claims 1 through 10, **characterized in that** an insert for the absorption of grease and/or fluid is arranged on the bottom element (12).

12. The food package according to any of Claims 1 through 11, **characterized in that** the shell element (10) is produced from a carton material, in particular paper or cardboard material.

13. The food package according to Claim 12, **characterized in that** the carton material is provided with a coating that is greaseproof and waterproof.

14. The food package according to any of Claims 1 through 13, **characterized in that** the shell element (10) is made of a plastic material.

15. The food package according to Claim 14, **characterized in that** polypropylene or polyethylene or a mixture of both is provided as the plastic material.

16. The food package according to Claim 15, **characterized in that** a foamed plastic material is provided as packaging material.

17. The food package according to Claim 14, **characterized in that** the shell element (10) is made of a multilayered plastic material with a thick foil on the outside, a water and grease absorbing nonwoven material in an interlayer and a perforated foil on the inside.

18. The food package according to any of Claims 1 through 11, **characterized in that** the shell element (10) is made of wood or combinations of other materials with wood.

19. The food package according to any of Claims 1 through 18, **characterized in that** the curved fold line is fluted from 0.4 to 0.6 of the material thickness.

20. The food package according to Claim 19, **characterized in that** the curved fold line is fluted from about half of the material thickness.

## Revendications

1. Emballage pour produit alimentaire, notamment pour poisson et produits à base de poisson ainsi que poisson frais et fumé, comprenant
- un élément de coque (10) qui présente un élément de fond (12) et deux parois latérales (14, 16) qui sont articulées sur des côtés opposés de l'élément de fond, et
- une enveloppe (30) en matériau en film qui entoure l'élément de coque (10) à l'état emballé et qui maintient l'au moins une paroi latérale dans une position droite,
- dans lequel chacune de l'au moins une paroi latérale (14, 16) est articulée à l'élément de fond (12) le long d'une ligne de pliage courbe (18, 20), dans lequel les lignes de pliage (18, 20) des parois latérales sont courbées à l'opposé de l'une de l'autre et l'élément de fond (12) possède une largeur croissante (B) en partant du milieu des lignes de pliage (18, 20), dans lequel chacune des parois latérales (14, 16) possède une hauteur différente (H) le long de l'élément de fond et un bord supérieur basculé (26, 28), avec une région de hauteur de paroi supérieure et une région de hauteur de paroi inférieure, **caractérisé en ce que** la région de hauteur de paroi supérieure sur une des parois latérales s'oppose à une région de hauteur de paroi inférieure sur l'autre des parois latérales.

2. Emballage selon la revendication 1, **caractérisé en ce que** les lignes de pliage (18, 20) possèdent environ la forme d'un arc de cercle ou d'hyperbole.

3. Emballage selon la revendication 1 ou 2, **caractérisé en ce qu'**au moins une ligne de pliage se compose par morceau de sections droites ou courbes.

4. Emballage selon la revendication 1, **caractérisé en ce que** les régions des parois latérales forment un bord supérieur ondulé (26, 28).

5. Emballage selon l'une quelconque des revendications 1 à 4, **caractérisé en ce que** les parois latérales sont réalisées de manière congruente avec une orientation opposée à l'élément de fond.

6. Emballage selon l'une quelconque des revendications 1 à 5, **caractérisé en ce que** les parois latérales (14, 16) possèdent des coins arrondis.

7. Emballage selon l'une quelconque des revendications 1 à 6, **caractérisé en ce que** l'élément de fond (12) possède à chaque fois un bord linéaire (22, 24) entre les parois latérales (14, 16), dans lequel les bords (22, 24) s'étendent parallèlement l'un à l'autre.

8. Emballage selon l'une quelconque des revendications 1 à 7, **caractérisé en ce que** l'élément de fond (12) est courbe à l'état droit des parois latérales, dans lequel les arêtes (22, 24) de l'élément de fond sont élevées d'une hauteur (h).

9. Emballage selon la revendication 8, **caractérisé en ce que** l'élément de fond adopte une configuration en forme de cuve à l'état droit des parois latérales (14, 16).

10. Emballage selon l'une quelconque des revendications 1 à 9, **caractérisé en ce qu'**un film rétractable est prévu en tant qu'enveloppe (30).

11. Emballage selon l'une quelconque des revendications 1 à 10, **caractérisé en ce qu'**une doublure est disposée sur l'élément de fond (12) pour l'absorption de graisse et/ou liquide.

12. Emballage selon l'une quelconque des revendications 1 à 11, **caractérisé en ce que** l'élément de coque (10) est fabriqué en un matériau de carton, notamment en un matériau de papier ou carton-pâte.

13. Emballage selon la revendication 12, **caractérisé en ce que** le matériau de carton est pourvu d'un revêtement imperméable à la graisse et à l'eau.

14. Emballage selon l'une quelconque des revendications 1 à 13, **caractérisé en ce que** l'élément de coque (10) se compose de matière plastique.

15. Emballage selon la revendication 14, **caractérisé en ce que** du polypropylène ou du polyéthylène ou un mélange des deux est prévu en tant que matière plastique.

16. Emballage selon la revendication 15, **caractérisé en ce qu'**un plastique moussé est prévu comme matériau d'emballage.

17. Emballage selon la revendication 14, **caractérisé en ce que** l'élément de coque (10) se compose d'une matière plastique à couches multiples avec un film étanche sur le côté extérieur, un matériau non-tissé absorbant l'eau et la graisse dans une couche intermédiaire et un film perforé sur le côté intérieur.

18. Emballage selon les revendications 1 à 11, **caractérisé en ce que** l'élément de coque (10) se compose de bois ou de combinaisons d'autres matériaux avec du bois.

19. Emballage selon l'une quelconque des revendications 1 à 18, **caractérisé en ce que** la ligne de pliage courbe est striée sur 0,4 à 0,6 de l'épaisseur de matériau.

20. Emballage selon la revendication 19, **caractérisé en ce que** la ligne de pliage courbe est striée sur environ la moitié de l'épaisseur de matériau.
